# EUROPÄISCHE PATENTSCHRIFT

(11) **EP 2 463 041 B1**
(45) Veröffentlichungstag und Bekanntmachung des Hinweises auf die Patenterteilung: **24.08.2016**
(21) Anmeldenummer: 11009040.4
(22) Anmeldetag: 14.11.2011
(51) Int. Cl.: B21F 1/02

(54) **Richtwerk zum rotierenden Richten von Draht**
Rotary wire straightener
Machine de dressage de fil rotative

(30) Priorität: 10.12.2010 DE 102010054112
(43) Veröffentlichungstag der Anmeldung: 13.06.2012
(73) Patentinhaber: WAFIOS Aktiengesellschaft, 72764 Reutlingen (DE)
(72) Erfinder: Weigmann, Uwe-Peter, 72622 Nürtingen (DE); Henselmann, Eugen, 72805 Lichtenstein (DE); Pfeiffer, Jörg, 72770 Reutlingen (DE); Schwellbach, Peter, 72406 Bisingen (DE); Stoll, Rainer, 72141 Walddorfhäslach (DE); Wolf, Jürgen, 72141 Walddorfhäslach (DE)
(74) Vertreter: Patentanwälte Geyer, Fehners & Partner mbB

(56) Entgegenhaltungen:
- DE-A1- 2 523 831
- US-A- 2 720 907

## Beschreibung

Die Erfindung bezieht sich auf ein Richtwerk zum rotierenden Richten von Draht, mit einem um eine Drehachse rotierenden Richtflügel, der mehrere Richteinrichtungen mit jeweils einer Richtdüse aufnimmt, die ein Einlaufteil, ein Auslaufteil und zwischen beiden mindestens eine Richteinheit umfassen, wobei die Lage der Richtdüse der mindestens einen Richteinheit innerhalb des Richtflügels relativ zur Lage der Richtdüsen benachbarter Richteinrichtungen durch einen konzentrisch zur Drehachse des Richtflügels und unabhängig von diesem sowie relativ zu diesem verdrehbaren Verstellring verstellbar ist.

Richtwerke zum rotierenden Richten von Draht bewirken, daß der Draht beim Durchlauf in unterschiedlichen Ebenen gebogen wird, um seine Eigenspannungen zu reduzieren oder zumindest in ein Gleichgewicht zu bringen, was letztlich zu einem möglichst geraden Draht führt.

In der Industrie werden in der Regel Richtmaschinen mit rotierenden Richtflügeln eingesetzt, in denen radial nach außen versetzte Richtdüsen angebracht sind, die den Draht beim Durchlauf durch das Richtwerk in unterschiedlichen Ebenen biegen und dabei ein möglichst gutes Eigenspannungsgleichgewicht herstellen.

Bekannte Richtflügel weisen in der Regel eine sehr hohe Ausbringung auf, weshalb im Falle einer Verstellung der Richtparameter (radiale Stellung der Richtdüsen) ein Anhalten des Richtprozesses unerwünscht ist.

Aus der GB 1 035 403 A ist ein Richtwerk mit rotierendem Richtflügel bekannt, innerhalb dessen eine Mehrzahl von Richtdüsen angebracht sind, wobei bei der mittleren Richtdüse eine radiale Verstellung derselben auch während des Betriebes möglich ist. Hierfür wird jedoch eine aufwendige hydraulische Steuerung eingesetzt, bei der über im rotierenden Richtflügel verlaufende hydraulische Bohrungen eine Kolben-Zylinder-Anordnung zur radialen Verstellung der mittleren Richtdüse aktivierbar ist. Dies bedingt aber ganz erhebliche bauliche Maßnahmen in dem Richtrotor, die nicht nur diese bekannten Richtmaschine kostspielig werden lassen, sondern andererseits auch, bedingt durch die erheblichen Fliehkräfte bei den hohen Drehzahlen, Wuchtungsprobleme mit sich bringen können.

Dasselbe gilt auch für das Richtwerk mit Richtflügeln aus der EP 0 620 058 B1, bei dem während des Betriebes sogar eine radiale Verstellbarkeit der Positionen aller Richtdüsen im Richtflügel möglich ist. Die dort eingesetzten baulichen Maßnahmen, welche die radiale Verschieblichkeit der Position der Richtdüsen durch axialbeweglich angeordnete Schubelemente bewirken, die über in radialer Richtung wirksame Keilflächen auf die zwar radial beweglich, jedoch axial fest angeordneten Richtdüsenhalter einwirken, machen diese bekannte Vorrichtung wiederum äußerst kostspielig, wobei auch hier infolge der hohen Fliehkräfte wegen der großen Drehzahlen deutliche Wuchtungsprobleme auftreten können.

Die DE 25 23 831 C3 beschreibt ein Richtwerk mit Richtflügeln, das zwar ebenfalls während des Betriebes die Verstellung der radialen Position einer mittleren Richtdüse zuläßt, wozu zwei einander gegenüberliegende, parallel zueinander angeordnete keilförmige Flächen axial längs des Körpers des Rotorflügels bewegt werden. Auch hierfür sind erhebliche bauliche Maßnahmen am Richtrotor erforderlich, was ebenfalls zu deutlichen Wuchtungsprobleme infolge der hohen Fliehkräfte führt.

Ein Richtwerk der eingangs genannten Art ist aus der US 2 720 907 A bekannt, bei dem ein Verstellring verdrehbar angebracht ist, der bei einem Verdrehen über eine mit einer Innenverzahnung am Gehäuse in Eingriff stehende Verzahnung einer mit dem Verstellring verbundenen Hülse axial zum Richtflügel verschoben wird. Durch diese Axialverschiebung werden die axialen Abstände von Richteinheiten im Richtflügel verstellt und dabei über Kulissenführungen Richtdüsen radial im Richtflügel verstellt. Bei diesem Richtwerk treten infolge der axialen Verschiebungen beim Verstellen der Richtdüsen auch die weiter oben bereits ausgeführten Wuchtungsprobleme auf.

Ausgehend hiervon liegt der Erfindung die Aufgabe zugrunde, ein solches Richtwerk derart weiter zu entwickeln, daß es für besonders hohe Drehzahlen eingesetzt werden kann, wobei die beim Stand der Technik bekannten Wuchtungsprobleme völlig oder zumindest weitgehend entfallen.

Erfindungsgemäß wird dies bei einem Richtwerk der eingangs genannten Art dadurch erreicht, daß der Verstellring am rotierenden Richtflügel angebracht und an einen eigenen Drehantrieb angeschlossen ist, wobei die Lage der Richtdüse der mindestens einen Richteinheit innerhalb des Richtflügels durch Verdrehen des Verstellringes relativ zum Richtflügel verstellbar ist.

Bei dem erfindungsgemäßen Richtwerk werden zur Verstellung der radialen Lage der Richtdüse der mindestens einen Richteinheit innerhalb des Richtflügels keine konstruktiven Maßnahmen mehr eingesetzt, die Elemente umfassen, welche durch eine axiale Verschiebung innerhalb des Richtflügels arbeiten, wodurch der hierdurch ansonsten bedingte erhebliche konstruktive Aufwand ebenso wie die gerade bei solchen Lösungen auftretende Gefahr von Wuchtungsproblemen vollständig entfallen. Stattdessen wird bei der Erfindung ein konzentrisch zur Drehachse des Richtflügels angebrachter Verstellring verwendet, der schon durch diese Anordnung zu keinen Wuchtungsproblemen führt, was auch insoweit gilt, als er die Verstellung der radialen Lage der Richtdüse im Richtflügel nur durch eine relative Verdrehbewegung zu diesem bewirkt. Auch ist die erfindungsgemäß eingesetzte Maßnahme, für die Einstellung der radialen Lage der Richtdüse innerhalb des Richtflügels einen an diesem konzentrisch angebrachten, zu diesem verdrehbaren Verstellring einzusetzen, der zur Verstellung nur relativ zum Richtflügel verdreht werden muß, eine bemerkenswert einfache Maßnahme, die ohne erheblichen konstruktiven Aufwand realisierbar ist. Gerade die Verwendung eines solchen konzentrisch zum Richtflügel angeordneten Verstellringes mit dem grundsätzlichen Vorteil, daß hierdurch keine merklichen Wuchtungsprobleme induziert werden, auch nicht bei einer Verstellung der Richtdüse während des Betriebs des Richtwerkes, läßt einen deutlichen Abstand zu den bei den bekannten Richtwerken mit Richtflügeln fast durchgängig eingesetzten, axial verschieblichen Elementen erkennen.

Der Ausdruck "Richtdüse" soll dabei grundsätzlich so verstanden werden, daß damit alle Arten geeigneter Richtelemente, wie (ein- oder mehrteilige) Richtbacken, Buchsen, Rollen o. ä. gleichermaßen mitumfaßt sein sollen.

In einer bevorzugten Ausgestaltung der Erfindung weist der Richtflügel zwei axiale Gehäuseabschnitte auf, zwischen denen axial ein Verstellring zwischengeschaltet ist, wobei der Verstellring gleich selbst als die mindestens eine Richteinheit in Form einer Drehscheibe ausgebildet ist, in der die Richtdüse exzentrisch zur Drehachse sitzt. Bei dieser Ausgestaltung der Erfindung erfolgt die Verstellung der Lage der Richtdüse der Richteinheit, die hier vom Verstellring selbst gebildet wird, innerhalb des Richtflügels durch eine relative Verdrehung des Verstellringes zu diesem, wodurch die Lage der Richtdüse zu den nicht verstellbaren Positionen der Richtdüsen der benachbarten Richteinrichtungen, zumindest der Richtdüsen von Einlaufteil und Auslaufteil, verändert wird. Bei dieser Ausgestaltung der Erfindung liegt ein ganz besonders einfacher Aufbau des erfindungsgemäßen Richtwerkes vor, der mit relativ wenigen konstruktiven Maßnahmen durchführbar sowie für hohe Drehzahlen des Richtflügels geeignet ist und bei dem auch bei Betrieb eine Verstellung von Richtparametern ohne die Gefahr des Auftretens von Wuchtungsproblemen durchführbar ist.

Bei einer anderen vorteilhaften Ausgestaltung des erfindungsgemäßen Richtwerkes weist der Richtflügel ein Gehäuse mit einem Absatz auf, auf dem der Verstellring drehbar gelagert ist, wobei die radiale Lage der Richtdüse der mindestens einen Richteinheit über ein Zwischengetriebe durch den Verstellring bei einer Drehbewegung desselben relativ zum Richtflügel verstellbar ist. Vorteilhafterweise umfaßt dabei das Zwischengetriebe eine am Gehäuse gelagerte, zur Drehachse parallele Welle, die an ihrem einen Ende über ein erstes Zahnrad in Eingriff mit einer am Verstellring angebrachten Innenverzahnung steht und an ihrem anderen Ende über ein weiteres, zweites Zahnrad mit einer Zahnstange kämmt, welche die Richtdüse, radial in deren Lage verstellbar, trägt. Der Aufbau des Zwischengetriebes bei dieser Ausgestaltung mittels einer an ihren beiden Enden jeweils mit einem Zahnrad versehenen Drehwelle verändert auch bei einer Verstellung der Position der Richtdüse seine Position innerhalb des Richtflügels nicht, so daß sich hier auch nicht infolge einer Verstellbewegung eine zusätzliche Wuchtungsproblematik ergeben könnte. Vielmehr kann dieses Zwischengetriebe beim Aufbau des Richtflügels hinsichtlich einer eventuellen Unwucht voll mit ausgeglichen werden, ohne daß es dann, selbst bei hoher Drehzahl, bei einer Verstellung bei Betrieb zu einer zusätzlichen Unwucht kommt.

Bevorzugt wird bei einer solchen Ausgestaltung des erfindungsgemäßen Richtwerkes das Gehäuse einteilig vorgesehen, wobei vorzugsweise im Gehäuse, axial dessen Absatz benachbart, eine Aussparung ausgebildet ist, in der ein Lager zur Lagerung der Welle des Zwischengetriebes angebracht ist.

In einer vorteilhaften Ausgestaltung der Erfindung sind einige oder alle Richtdüsen des erfindungsgemäßen Richtwerkes auswechselbar angebracht.

Eine weitere bevorzugte Ausgestaltung des erfindungsgemäßen Richtwerkes besteht auch darin, daß, falls mehrere Richteinheiten mit Richtdüsen zwischen Einlaufteil und Auslaufteil im Richtflügel angebracht sind, mehrere Verstellringe vorgesehen werden, mittels derer einige oder alle der mehreren Richteinheiten im Richtflügel zur Veränderung der Lage ihrer Richtdüsen relativ zur Drehachse des Richtflügels verstellbar sind.

Grundsätzlich gilt bei dem erfindungsgemäßen Richtwerk, daß jeder Verstellring ganz besonders bevorzugt von einem eigenen Antrieb, etwa über eine Riemenscheibe, angetrieben wird, wobei er bei Rotation des Richtflügels im normalen Betrieb mit einer gleichen Geschwindigkeit wie dieser angetrieben wird, während bei einer gewünschten Verstellung der Lage einer Düse der entsprechende Drehring zum Aufbau einer Relativbewegung in Drehrichtung gegenüber dem Richtflügel dann langsamer oder schneller antreibbar ist.

Vorzugsweise werden bei einem erfindungsgemäßen Richtwerk, bei dem drei Richteinheiten zwischen Einlaufteil und Auslaufteil innerhalb des Richtflügels angebracht sind, zwei Verstellringe am Richtflügel vorgesehen, und zwar jeweils einer zwischen zwei axial aufeinander folgenden Richteinheiten, wobei jede Richteinheit in einer Öffnung im Gehäuse des Richtflügels, und zwar jeweils radial zur Drehachse desselben verschieblich, aufgenommen ist und die axial mittlere Richteinheit von beiden Verstellringen gemeinsam, jede der beiden axial äußeren Richteinheiten jedoch nur von einem der beiden Verstellringe, verstellt wird. Auf diese Weise wird in einer sehr platzsparenden Anordnung die Verstellung der in jeder Richteinheit angebrachten Richtdüse möglich, obgleich nur zwei Verstellringe eingesetzt werden.

Besonders bevorzugt wird dabei jeder Verstellring radial über die Außenfläche des Richtflügels überstehend ausgeführt, wobei jede Richteinheit zumindest an einer Stelle ebenfalls radial aus dem Richtflügel vorsteht und dort auf jeder einem neben ihr liegenden Verstellring zugewandten axialen Endfläche mit jeweils einigen zahnstangenartigen Nuten versehen ist, die mit einem an der zugewandten radial überstehenden axialen Seitenfläche jedes benachbarten Verstellringes ausgebildeten, spiralförmig umlaufenden axialen Vorsprung in formschlüssigem Eingriff stehen. Mit dieser außerordentlich kompakten Anordnung ist eine funktionssichere und jederzeit auch bei hoher Drehzahl durchführbare Verstellung der Richtdüsen innerhalb der verschiedenen Richteinheiten funktionssicher möglich.

Bei vorbezeichneter Ausgestaltung weist vorzugsweise jede Richteinheit jeweils zahnstangenartige Nuten an jeder einem benachbarten Verstellring zugewandten axialen Endfläche auf.

Das erfindungsgemäße Richtwerk ist in seinem Aufbau platzsparend, wenig aufwendig und damit kostengünstig herstellbar, wobei bei seinem Einsatz auch bei sehr hohen Drehzahlen keine Gefahr des Auftretens erheblicher Wuchtungsprobleme besteht.

Die Erfindung wird nachfolgend anhand der Zeichnungen im Prinzip beispielshalber noch näher erläutert. Es zeigen:
- Fig. 1: eine perspektivische Ansicht einer ersten Ausführungsform eines erfindungsgemäßen Richtwerkes;
- Fig. 2: einen Längsschnitt durch das Richtwerk gemäß Fig. 1;
- Fig. 3: eine perspektivische Ansicht einer zweiten Ausführungsform eines Richtwerkes nach der Erfindung;
- Fig. 4: einen Längsschnitt durch das Richtwerk gemäß Fig. 3;
- Fig. 5: eine perspektivische Ansicht einer dritten, in Drehlagerungen gehalterten Ausführungsform eines erfindungsgemäßen Richtwerkes;
- Fig. 6: eine perspektivische Ansicht des Richtwerkes aus Fig. 5 im Zusammenbau mit Antrieben für dieses, und
- Fig. 7: einen Längsschnitt durch das Richtwerk gemäß Fig. 5.

In der nachfolgenden Beschreibung verschiedener Ausführungsformen der Erfindung sind bei den einzelnen Ausführungsformen gleiche Teile stets auch mit gleichen Bezugszeichen versehen.

Ein erstes Ausführungsbeispiel ist in den Fig. 1 und 2 gezeigt, wobei Fig. 1 eine perspektivische Ansicht und Fig. 2 einen Längsschnitt entlang der Längsmittelebene darstellen.

Das in beiden Figuren gezeigte Richtwerk 1 umfaßt jeweils einen um die Längsmittelachse ***X*-*X*** rotierenden Richtflügel 2, der hier jedoch nicht einteilig ausgeführt ist, sondern aus zwei Hälften in Form zueinander ausgerichteter Gehäuseabschnitte 2A und 2B besteht.

In diesen hälftigen Gehäuseabschnitten 2A und 2B sind jeweils verschiedene Richteinrichtungen vorgesehen:
In jeder Richtflügelhälfte 2A bzw. 2B sind jeweils zwei feste Richtdüsen 3 angebracht, nämlich in der einlaufseitigen Gehäusehälfte 2A als Richteinrichtung ein Einlaufteil 4 mit der zugehörigen Richtdüse 3 und, axial zu diesem zur Mitte des Richtwerkes 1 hin versetzt, eine Richteinheit 6' mit einer Richtdüse 3, die zur Richtdüse des Einlaufteiles 4 nach oben hin versetzt ist, wie dies Fig. 2 zeigt.

Völlig gleichermaßen ist in der anderen Gehäusehälfte 2B auslaufseitig eine Richteinrichtung in Form eines Auslaufteiles 5 mit einer zentral angeordneten Richtdüse 3 angeordnet und, zu diesem axial wiederum in Richtung zur Mitte des Richtwerkes 1 hin versetzt, eine weitere Richteinheit 6" mit einer Richtdüse 3, die, ähnlich wie im ersten Gehäuseabschnitt 2A, zur mittigen Richtdüse 3 des Auslaufteiles 5 nach oben hin versetzt ist, wie dies Fig. 2 zeigt.

Zwischen den beiden Gehäuseabschnitten 2A und 2B ist eine weitere Richteinheit 6 vorgesehen, welche ebenfalls exzentrisch zur Längsmittelachse ***X*-*X*** radial versetzt eine mittlere Richtdüse 3 trägt.

Diese weitere, mittlere Richteinheit 6 ist in Form einer Drehscheibe 8 ausgebildet, die zur Längsmittelachse ***X*-*X*** konzentrisch (und damit auch konzentrisch zum Richtflügel 2 bzw. den Gehäuseabschnitten 2A und 2B) angebracht ist und sich über axial nach beiden Seiten vorragende, zylindrisch umlaufende Seitenstege 9 unter Zwischenschaltung von Kugellagern 10 verdrehbar an den Innenoberflächen der Gehäuseabschnitte 2A und 2B des Richtflügels 2 diesen bzw. diesem gegenüber verdrehbar abstützt.

Die Drehscheibe 8 mit den Seitenstegen 9 bildet insgesamt einen relativ zum Richtflügel 2 verdrehbaren Verstellring 7, der radial über den Richtflügel 2 nach außen übersteht und von der Außenseite des Richtflügels 2 her betätigbar ist.

Wenn der Verstellring 7 relativ zum Richtflügel 2 verdreht wird, bedeutet dies, daß die Lage der in ihm gehalterten mittleren Richtdüse 3, relativ zu den beiden benachbarten Richtdüsen 3 in den Richteinheiten 6' und 6", verändert wird, indem sich der Abstand der mittleren Richtdüse von diesen beiden benachbarten Richtdüsen 3 und damit ein Richtparameter und mit diesem auch der Richtprozeß ändert.

Der Richtflügel 2 des Richtwerkes 1 aus den Fig. 1 und 2 ist über geeignete Lager, die in den Fig. 1 und 2 in Form von Kugellagern 11 dargestellt sind, an in den Figuren nicht gezeigten Drehhalterungen befestigt und kann dann in geeigneter Weise, z. B. über einen Riemen-, insbesondere einen Zahnriemenantrieb oder einen Zahnradantrieb, in schnelle Rotation versetzt werden.

Gleichermaßen kann der auf der Außenseite radial etwas überstehende Verstellring 7 ebenfalls in geeigneter Weise z. B. über einen eigenen (Zahn-)Riemenantrieb angetrieben werden.

Dabei bleibt die relative Position der mittleren Richtdüse 3 in der mittleren Richteinheit 6, also der Drehscheibe 8, in ihrer Lage relativ zu den beiden benachbarten Richtdüsen 3 in den Richteinheiten 6' und 6" ungeändert, solange der Antrieb des Verstellringes 7 und des Richtflügels 2 mit gleicher Drehzahl erfolgt. Soll nun zur Änderung des Richtprozesses die relative Position der mittleren Richtdüse 3 der mittleren Richteinheit 6 (entsprechend der Drehscheibe 8) relativ zu den beiden benachbarten Richtdüsen der Richteinheiten 6' und 6" verändert werden, kann dies ohne weiteres während des Betriebes des Richtflügels 2 durchgeführt werden, indem dann der Antrieb des Verstellringes 7 gegenüber dem des Richtflügels 2 verlangsamt oder beschleunigt wird, so daß eine relative Verdrehung zwischen Verstellring 7 (und damit der in ihm sitzenden mittleren Richtdüse 3) relativ zum Richtflügel 2 eintritt. Ist dann die gewünschte neue Position für die Richtdüse 3 der Drehscheibe 8 erreicht, wird durch anschließenden wieder gleich schnellen Antrieb von Verstellring 7 und Richtflügel 2 diese neue Relativposition innerhalb des Richtflügels 2 beibehalten.

Da bei dem in den Fig. 1 und 2 gezeigten Ausführungsbeispiel der Richtflügel 2 aus zwei Gehäusehälften 2A und 2B besteht, zwischen denen der Verstellring 7 angeordnet ist, ist zum Antrieb des Richtflügels 2 ein Antrieb jeder der beiden Gehäusehälften 2A und 2B erforderlich, was z. B. über entsprechende Riemenscheiben an dem jeweils frei vorstehenden Endbereich 12 des betreffenden Gehäuseabschnittes 2A bzw. 2B erfolgen kann.

In den Fig. 3 und 4 ist nun eine zweite Ausführungsform für ein Richtwerk 1 gezeigt, wobei Fig. 3 wiederum eine perspektivische Darstellung und Fig. 4 eine Schnittdarstellung im Rahmen eines Längsschnittes in der Längs-Mittelebene des Richtwerkes 1 darstellen.

Bei dieser Ausführungsform ist der Richtflügel 2 einteilig ausgeführt, wobei in einem axialen Mittelbereich des Richtflügels 2 ein radial nach außen überstehender Verstellring 7 vorgesehen ist. Dieser ist konzentrisch zur Längsmittelachse ***X*-*X*** des Richtwerkes 1 und relativ zu diesem verdrehbar angebracht.

In diesem axialen Mittelbereich des Richtflügels 2 ist, radial unmittelbar neben dem Verstellring 7, eine Aussparung 13 im Richtflügel 2 vorgesehen, auf die noch weiter unten eingegangen wird.

Des weiteren sitzt der Verstellring 7 auf einem am Außenumfang des Gehäuses des Richtflügels 2 vorgesehenen, etwas vertieften Absatz 14, wie dies der Schnitt aus Fig. 4 zeigt. Mittels geeigneter Maßnahmen, die in Fig. 4 nur angedeutet sind, wird der Verstellring 7 in axialer Richtung auf dem Richtflügel 2 unverschieblich gehaltert, so daß er nur eine Drehbewegung gegenüber dem Richtflügel 2 ausführen kann.

In der Aussparung 13 ist ein Lager 15 angeordnet, das eine Welle trägt, die axial beidseits des Lagers 15 mit Zahnrädern 16, 17, versehen ist. Das eine Zahnrad 17 (in Fig. 4: links dargestellt) kämmt mit einer Innenverzahnung 18 eines auf dem Absatz 14 gelagerten Riemenrades 19, während das andere Zahnrad 16 mit einer an der Richtdüse 3 der mittleren Richteinheit 6 vorgesehenen Zahnstange 20 in Zahneingriff steht.

Der Verstellring 7 in Form des Riemenrades 19 wird (in den Fig. 3 und 4 nicht dargestellt) über einen eigenen Riementrieb unabhängig vom Richtflügel 2 angetrieben. Bei einer Relativdrehung relativ zum Richtflügel 2 (und zwar sowohl bei einer schnelleren, als auch einer langsameren Drehzahl des Verstellringes 7 relativ zum Richtflügel 2) wird die Richtdüse 3 der mittleren Richteinheit 6 radial nach außen oder nach innen verlagert, wobei die Welle mit den Zahnrädern 16, 17 und der Eingriff des Zahnrades 17 mit der Innenverzahnung 18 sowie des Zahnrades 16 mit der Zahnstange 20 als ein Zwischengetriebe wirkt, welches die Relativgeschwindigkeit zwischen dem Verstellring 7 und dem Richtflügel 2 in geeigneter Weise auf das von der Zahnstange 20 gebildete Stellglied für die Richtdüse 3 überträgt.

Wie die Darstellung der Fig. 4 zeigt, sind auch die anderen Richteinheiten (Einlaufteil 4, Auslaufteil 5 sowie die Richteinheiten 6' und 6") senkrecht zur Längsmittelachse ***X*-*X*** in Gehäuse des Richtflügels 2 verstellbar und sitzen dort jeweils in einer entsprechenden Ausnehmung. Mittels geeigneter Blockierelemente, die in Fig. 4 nur ganz prinzipiell angedeutet sind, können sie manuell radial verstellt werden. Ist bei der Ausführungsform des Richtwerkes 1, die in den Fig. 3 und 4 gezeigt ist, eine Verstellung auch dieser Richteinheiten 4, 5, 6', 6" gewünscht, dann kann dies manuell im Stillstand des Richtflügels 2 vorgenommen werden.

Eine dritte Ausführungsform für ein Richtwerk 1 ist in den Fig. 5 bis 7 dargestellt, wobei Fig. 5 wiederum eine perspektivische Gesamtansicht des Richtwerkes, Fig. 6 die Anordnung des Richtwerkes 1 in Anbindung an entsprechende Antriebsmotoren und Fig. 7 wiederum einen Längs-Mittelschnitt des Richtwerkes zeigen.

Auch hier wird, wie bei den beiden bereits beschriebenen Ausführungsformen, ein rotierender Richtflügel 2 mit fünf Richteinrichtungen eingesetzt, nämlich einlaßseitig mit einem Einlaufteil 4, auslaßseitig mit einem Auslaufteil 5 und zwischen beiden, axial zu diesen versetzt, mit drei mittleren Richteinheiten 6', 6" und 6"'.

Diese drei mittleren Richteinheiten 6', 6", 6'" können motorisch im laufenden Betrieb des Richtwerkes verstellt werden.

Hierfür sind zwei Motoren 21 und 22 vorgesehen, wobei der eine Motor 21 den Richtflügel 2 über z. B. einen (Zahn-)Riementrieb 23 dreht, während der andere Motor 22 über z. B. zwei (Zahn-)Riementriebe 24 sowie über eine Zwischenwelle 25 am Richtflügel 2 gelagerte (Zahn-)Riemenräder 26 als Stellantrieb antreibt.

Der Aufbau des Richtflügels 2 und der Stelleinrichtung ist in den Fig. 5 und 7 im einzelnen dargestellt:
An den Riemenrädern 26 sind an beiden Stirnseiten spiralförmig umlaufende Nuten 27, 28 angebracht, die mit zahnstangenähnlichen Nuten 29, die an den mittleren drei Richteinheiten 6', 6" und 6'" angebracht sind, in Wirkeingriff stehen. Dabei ist die Steigung der zur mittleren Richteinheit 6" hin gerichteten Spiralnuten 28 doppelt so groß wie die Steigung der zu den Richtflügelenden hin ausgerichteten Spiralnuten 27.

Die Nuten 29 des Stellelementes der mittleren Richteinheit 6" weisen nach oben, die der daneben liegenden Richteinheiten 6' und 6'" nach unten.

Bei einer Relativbewegung zwischen den Riemenrädern 26 und dem Richtflügel 2 werden die Richtelemente der Richteinheiten 6', 6" und 6'" radial nach außen oder nach innen bewegt. Durch die unterschiedlichen Steigungen der Spiralnuten 27 sowie 28 und die um 180° verdrehte Anordnung der Richteinheiten 6', 6" und 6"' (vgl. zeichnerische Darstellung der Fig. 7) bewegt sich die Richtdüse 3 der mittleren Richteinheit 6" um eine bestimmte Strecke in radialer Richtung, gleichzeitig bewegen sich die anderen beiden Richtdüsen 3 der zwei anliegenden Richteinheiten 6' und 6'" um die Hälfte dieser Strecke in die entgegengesetzte radiale Richtung.

Durch diesen Aufbau können die Richteinheiten 6', 6" und 6'" unterschiedliche radiale Stellungen einnehmen, haben aber stets eine vorbestimmte, optimale Zuordnung zueinander. Gleichermaßen kann mit diesem Aufbau eine Stellung zum Einfädeln angefahren werden, bei der alle Richtdüsen 3 konzentrisch und zueinander ausgerichtet liegen.

Bei allen oben geschilderten Ausführungsformen für das Richtwerk 1 können die verschiedenen Richtdüsen 3, auch wenn dies in den Figuren nicht im einzelnen dargestellt ist, grundsätzlich alle oder auch nur einige derselben auswechselbar angebracht sein.

## Patentansprüche

1. Richtwerk (1) zum rotierenden Richten von Draht, mit einem um eine Drehachse (X-X) rotierenden Richtflügel (2), der mehrere Richteinheiten mit jeweils einer Richtdüse (3) aufnimmt, die ein Einlaufteil (4), ein Auslaufteil (5) und zwischen beiden mindestens eine Richteinheit (6; 6'; 6"; 6"') umfassen, wobei die Lage der Richtdüse (3) dieser mindestens einen Richteinheit (6; 6'; 6"; 6"') innerhalb des Richtflügels (2) relativ zur Lage der Richtdüsen (3) benachbarter Richteinheiten durch einen konzentrisch zur Drehachse (X-X) des Richtflügels (2) und unabhängig von diesem sowie relativ zu diesem verdrehbaren Verstellring (7; 7'; 7") verstellbar ist, ***dadurch gekennzeichnet, daß*** der Verstellring (7; 7'; 7") am rotierenden Richtflügel (2) angebracht und an einen eigenen Drehantrieb angeschlossen ist, wobei die Lage der Richtdüse (3) der mindestens einen Richteinheit (6) innerhalb des Richtflügels (2) durch Verdrehen des Verstellringes (7, 7', 7") relativ zum Richtflügel (2) verstellbar ist.

2. Richtwerk (1) nach Anspruch 1, **dadurch gekennzeichnet, daß** der Richtflügel (2) zwei axiale Gehäuseabschnitte (2A, 2B) aufweist, zwischen denen axial ein Verstellring (7) angebracht ist, wobei der Verstellring (7) als die mindestens eine Richteinheit (6) in Form einer Drehscheibe (8) ausgebildet ist, in der die Richtdüse (3) exzentrisch zur Drehachse (X-X) sitzt.

3. Richtwerk (1) nach Anspruch 1, **dadurch gekennzeichnet, daß** der Richtflügel (2) ein Gehäuse mit einem Absatz (14) aufweist, auf dem der Verstellring (7) drehbar gelagert ist, wobei die radiale Lage der Richtdüse (3) der mindestens einen Richteinheit (6) über ein Zwischengetriebe (15, 18, 16, 20) durch den Verstellring (7) verstellbar ist.

4. Richtwerk (1) nach Anspruch 3, **dadurch gekennzeichnet, daß** das Zwischengetriebe eine am Gehäuse gelagerte, zur Drehachse (X-X) parallele Welle aufweist, die an ihrem einen Ende über ein erstes Zahnrad (17) in Eingriff mit einer am Verstellring (7) angebrachten Innenverzahnung (18) steht und an ihrem anderen Ende über ein zweites Zahnrad (16) mit einer Zahnstange (20) kämmt, welche die Richtdüse (3), radial in deren Lage verstellbar, trägt.

5. Richtwerk (1) nach einem der Ansprüche 3 oder 4, **dadurch gekennzeichnet, daß** das Gehäuse des Richtflügels (2) einteilig ausgebildet ist.

6. Richtwerk (1) nach Anspruch 4, **dadurch gekennzeichnet, daß** im Gehäuse, axial benachbart dessen Absatz (14), eine Aussparung (13) ausgebildet ist, in der ein Lager (15) zur Lagerung der Welle des Zwischengetriebes angebracht ist.

7. Richtwerk (1) nach einem der Ansprüche 1 bis 6, **dadurch gekennzeichnet, daß** alle Richtdüsen (3) auswechselbar angebracht sind.

8. Richtwerk (1) nach Anspruch 1 oder 3, bei dem mehrere Richteinheiten (6'; 6"; 6"') mit Richtdüsen (3) zwischen Einlaufteil (4) und Auslaufteil (5) vorgesehen sind, **gekennzeichnet durch** mehrere Verstellringe (7"; 7"'), mittels derer einige oder alle der mehreren Richteinheiten (6'; 6"; 6"') im Richtflügel (2) zur Veränderung der Lage ihrer Richtdüsen (3) relativ zur Drehachse (X-X) des Richtflügels (2) verstellbar sind.

9. Richtwerk (1) nach Anspruch 8, bei dem drei Richteinheiten (6'; 6"; 6"') zwischen Einlaufteil (4) und Auslaufteil (5) angebracht sind, **dadurch gekennzeichnet, daß** zwei Verstellringe (7'; 7") am Richtflügel (2) vorgesehen sind, jeweils einer zwischen zwei axial aufeinander folgenden Richteinheiten (6'; 6"; 6"'), wobei jede Richteinheit in einer Öffnung im Gehäuse des Richtflügels (2), jeweils radial zur Drehachse (X-X) desselben verschieblich, aufgenommen ist und die axial mittlere Richteinheit (6") von beiden Verstellringen (7'; 7") gemeinsam, jede der beiden axial äußeren Richteinheiten (6'; 6"') jedoch von einem der beiden Verstellringe (7'; 7") verstellt wird.

10. Richtwerk (1) nach Anspruch 9, **dadurch gekennzeichnet, daß** jeder Verstellring (7'; 7") radial über die Außenfläche des Richtflügels (2) übersteht, jede Richteinheit (6'; 6"; 6"') zumindest an einer Stelle ebenfalls radial aus dem Richtflügel (2) vorsteht und dort auf jeder einem neben ihr liegenden Verstellring (7'; 7") zugewandten axialen Endfläche mit jeweils einigen zahnstangenartigen Nuten (27; 28) versehen ist, die mit einem an der zugewandten radial überstehenden axialen Seitenfläche jedes benachbarten Verstellringes (7'; 7") ausgebildeten, spiralförmig umlaufenden axialen Vorsprung (29) in formschlüssigem Eingriff stehen.

11. Richtwerk (1) nach Anspruch 10, **dadurch gekennzeichnet, daß** jede Richteinheit (6'; 6"; 6"') jeweils mindestens zwei zahnstangenartige Nuten an jeder einem benachbarten Verstellring (7'; 7") zugewandten axialen Endfläche aufweist.

## Claims

1. Straightening apparatus (1) for rotary wire straightening with a directional casing (2) rotating about a rotational axis (X-X), said casing receiving a plurality of directional units each with a directional nozzle (3) and comprising an inlet part (4), an outlet part (5) and between the two at least one directional unit (6; 6'; 6" 6"'), the position of the directional nozzle (3) of this at least one directional unit (6; 6'; 6" 6"') being adjustable within the directional casing (2) relative to the position of the directional nozzles (3) of adjacent directional units by a rotatable adjustment ring (7; 7'; 7") concentric to the rotational axis (X-X) of the directional casing (2) and independently of and relative to said casing, ***characterized in that*** the adjustment ring (7; 7'; 7") is disposed on the rotating directional casing (2) and connected to its own rotational drive, the position of the directional nozzle (3) of the at least one directional unit (6) being adjustable within the directional casing (2) by rotating the adjustment ring (7; 7'; 7") relative to the directional casing (2).

2. Straightening apparatus (1) according to Claim 1 **characterized in that** the directional casing (2) has two axial housing sections (2A, 2B) between which an adjustment ring (7) is axially disposed, the adjustment ring (7) being constructed as the at least one directional unit (6) in the shape of a rotary disc (8), in which the directional nozzle (3) is seated eccentric to the rotational axis (X-X).

3. Straightening apparatus (1) according to Claim 1 **characterized in that** the directional casing (2) has a housing with a shoulder (14) on which the adjustment ring (7) is rotatably mounted, the radial position of the directional nozzle (3) of the at least one directional unit (6) being adjustable through the adjustment ring (7) via an intermediate gearing (15, 18, 16, 20).

4. Straightening apparatus (1) according to Claim 3 **characterized in that** the intermediate gearing has a shaft mounted on the housing parallel to the rotational axis (X-X), said shaft at its one end being engaged via a first toothed wheel (17) with an internal toothing (18) disposed on the adjustment ring (7) and at its other end being cogged via a second toothed wheel (16) with a toothed rack (20), said toothed rack supporting the directional nozzle (3), which is radially adjustable in its position.

5. Straightening apparatus (1) according to any of Claims 3 or 4 **characterized in that** the housing of the directional casing (2) is constructed as one piece.

6. Straightening apparatus (1) according to Claim 4 **characterized in that** in the housing, axially adjacent to its shoulder (14), a recess (13) is constructed in which a bearing (15) for bearing the shaft of the intermediate gearing is disposed.

7. Straightening apparatus (1) according to any of Claims 1 to 6 **characterized in that** all directional nozzles (3) are disposed in a removable manner.

8. Straightening apparatus (1) according to Claim 1 or 3 in which a plurality of directional units (6'; 6" 6"') with directional nozzles (3) are provided between inlet part (4) and outlet part (5), **characterized by** a plurality of adjustment rings (7"; 7"') by means of which some or all of the plurality of directional units (6'; 6"; 6"') in the directional casing (2) are adjustable relative to the rotational axis (X-X) of the directional casing (2) for changing the position of their directional nozzles (3).

9. Straightening apparatus (1) according to Claim 8 in which three directional units (6'; 6"; 6"') are disposed between inlet part (4) and outlet part (5) **characterized in that** two adjustment rings (7'; 7") are provided on the directional casing (2), each one between two axially consecutive directional units (6'; 6"; 6"'), each directional unit being received in an opening in the housing of the directional casing (2), in each case being slidable radially to the rotational axis (X-X) of said casing, and the axially middle directional unit (6") being adjusted by the two adjustment rings (7'; 7") together, but each of the two axially outer directional units (6'; 6"') by one of the two adjustment rings (7'; 7").

10. Straightening apparatus (1) according to Claim 9 **characterized in that** each adjustment ring (7'; 7") projects radially over the outer surface of the directional casing (2), each directional unit (6'; 6"; 6"') at least at one point also radially protrudes from the directional casing (2) and is each provided there on each axial end face facing an adjustment ring (7'; 7") located beside it with some toothed rack-type grooves (27; 28), said grooves being positively engaged with a circumferentially spiral-shaped, axial projection (29) constructed on the facing, radially projecting axial side face of each adjacent adjustment ring (7'; 7").

11. Straightening apparatus (1) according to Claim 10 **characterized in that** each directional unit (6'; 6"; 6"') each has at least two toothed rack-type grooves on each axial end face facing an adjacent adjustment ring (7'; 7").

## Revendications

1. Dispositif de dressage (1) pour le dressage rotatif de fil métallique avec une ailette de dressage (2), tournant autour d'un axe de rotation (X-X), qui reçoit plusieurs unités de dressage avec respectivement une filière de dressage (3) qui comprennent une partie d'entrée (4), une partie de sortie (5) et entre les deux au moins une unité de dressage (6 ; 6' ; 6" ; 6 "'), la position de la filière de dressage (3) de cette unité de dressage (6 ; 6' ; 6" ; 6 "') au moins au nombre de un pouvant être réglée, à l'intérieur de l'ailette de dressage (2), par rapport à la position des filières de dressage (3) d'unités de dressage voisines, par une bague de réglage (7 ; 7' ; 7") pouvant tourner de façon concentrique à l'axe de rotation (X-X) de l'ailette de dressage (2) et indépendamment de celle-ci ainsi que par rapport à celle-ci, **caractérisé en ce que** la bague de réglage (7 ; 7' ; 7") est mise en place sur l'ailette de dressage (2) rotative et est raccordée à un propre entraînement rotatif, la position de la filière de dressage (3) de l'unité de dressage (6) au moins au nombre de un à l'intérieur de l'ailette de dressage (2) pouvant être réglée par la rotation de la bague de réglage (7 ; 7' ; 7") par rapport à l'ailette de dressage (2).

2. Dispositif de dressage (1) selon la revendication 1, **caractérisé en ce que** l'ailette de dressage (2) présente deux tronçons de carter (2A, 2B) axiaux entre lesquels une bague de réglage (7) est mise en place axialement, la bague de réglage (7) étant constituée en tant qu'unité de dressage (6) au moins au nombre de un sous la forme d'un plateau tournant (8) dans lequel la filière de dressage (3) repose de façon excentrée par rapport à l'axe de rotation (X-X).

3. Dispositif de dressage (1) selon la revendication 1, **caractérisé en ce que** l'ailette de dressage (2) présente un carter avec un gradin (14) sur lequel la bague de réglage (7) est supportée en rotation, la position radiale de la filière de dressage (3) de l'unité de dressage (6) au moins au nombre de un pouvant être réglée par la bague de réglage (7) par le biais d'un engrenage intermédiaire (15, 18, 16, 20).

4. Dispositif de dressage (1) selon la revendication 3, **caractérisé en ce que** l'engrenage intermédiaire présente un arbre supporté sur le carter, parallèle à l'axe de rotation (X-X), qui, à une extrémité, est en prise, par le biais d'une première roue dentée (17), avec une denture intérieure (18) mise en place sur la bague de réglage (7) et, à son autre extrémité, engrène par le biais d'une deuxième roue dentée (16), avec une crémaillère (20) qui porte la filière de dressage (3) dont la position est réglable radialement.

5. Dispositif de dressage (1) selon l'une des revendications 3 ou 4, **caractérisé en ce que** le carter de l'ailette de dressage (2) est constitué d'une seule pièce.

6. Dispositif de dressage (1) selon la revendication 4, **caractérisé en ce que**, dans le carter, au voisinage axialement de son gradin (14), il est constitué un évidement (13) dans lequel un palier (15) est mis en place pour le support de l'arbre de l'engrenage intermédiaire.

7. Dispositif selon l'une des revendications 1 à 6, **caractérisé en ce que** toutes les filières de dressage (3) sont mises en place de façon interchangeable.

8. Dispositif de dressage (1) selon la revendication 1 ou 3, dans lequel plusieurs unités de dressage (6' ; 6" ; 6 "') sont prévues avec des filières de dressage (3) entre la partie d'entrée (4) et la partie de sortie (5), **caractérisé par** plusieurs bagues de réglage (7", 7"') au moyen desquelles une partie ou la totalité des plusieurs unités de dressage (6' ; 6" ; 6 "') dans l'ailette de dressage (2) peuvent être réglées pour la modification de la position de leurs filières de dressage (3) par rapport à l'axe de rotation (X-X) de l'ailette de dressage (2).

9. Dispositif de dressage (1) selon la revendication 8, dans lequel trois unités de dressage (6' ; 6" ; 6 "') sont mises en place entre la partie d'entrée (4) et la partie de sortie (5), **caractérisé en ce que** deux bagues de réglage (7", 7"') sont prévues sur l'ailette de dressage (2), respectivement une entre deux unités de dressage (6' ; 6" ; 6 "') qui se suivent axialement, chaque unité de dressage étant reçue dans une ouverture dans le carter de l'ailette de dressage (2), respectivement de façon coulissante radialement à l'axe de rotation (X-X) de celle-ci, et l'unité de dressage (6") centrale axialement étant réglée conjointement par les deux bagues de réglage (7', 7"), chacune des deux unités de dressage (6' ; 6 "') extérieures axialement étant cependant réglée par une des deux bagues de réglage (7', 7").

10. Dispositif de dressage (1) selon la revendication 9, **caractérisé en ce que** chaque bague de réglage (7', 7") dépasse radialement au-dessus de la surface extérieure de l'ailette de dressage (2), chaque unité de dressage (6' ; 6" ; 6 "') fait saillie au moins à un endroit également radialement à partir de l'ailette de dressage (2) et y est munie, sur chaque surface extrême axiale tournée vers une bague de réglage (7', 7") qui lui est voisine, de respectivement quelques rainures (27 ; 28) de type crémaillère qui sont en prise par liaison de forme avec une saillie (29) axiale périphérique de forme spiralée, constituée sur la face latérale axiale tournée qui dépasse radialement de chaque bague de réglage (7', 7") voisine.

11. Dispositif de dressage (1) selon la revendication 10, **caractérisé en ce que** chaque unité de dressage (6' ; 6" ; 6 "') présente respectivement au moins deux rainures de type crémaillère sur chaque face extrême axiale tournée vers une bague de réglage (7', 7") voisine.
